# EUROPÄISCHE PATENTSCHRIFT

(11) **EP 3 417 959 B1**
(45) Veröffentlichungstag und Bekanntmachung des Hinweises auf die Patenterteilung: **26.05.2021**
(21) Anmeldenummer: 18179585.7
(22) Anmeldetag: 31.08.2016
(51) Int. Cl.: B22D 11/124, B05B 1/08, B22D 11/22

(54) **SEKUNDÄRKÜHLUNG EINES STRANGS IN EINER STRANGGIESSANLAGE**
SECONDARY COOLING OF A STRAND IN A STRAND CASTING ASSEMBLY
REFROIDISSEMENT SECONDAIRE D'UNE COULÉE DANS UNE INSTALLATION DE COULÉE CONTINUE

(30) Priorität: 07.09.2015 AT 507672015; 19.11.2015 AT 509852015
(43) Veröffentlichungstag der Anmeldung: 26.12.2018
(62) Teilanmeldung aus: 16757916.8
(73) Patentinhaber: Primetals Technologies Austria GmbH, 4031 Linz (AT)
(72) Erfinder: Enzinger, Christian, 4060 Leonding (AT); Fuernhammer, Thomas, 4431 Haidershofen (AT); Stepanek, Thomas, 1100 Wien (AT); Wahl, Helmut, 4222 Luftenberg /Donau (AT)
(74) Vertreter: Metals@Linz

(56) Entgegenhaltungen:
- EP-A1- 2 527 061
- DE-A1- 10 200 662
- DE-A1-102011 106 494

## Beschreibung

Die Erfindung betrifft ein Leitungsendsegment einer Kühlungsvorrichtung zur Sekundärkühlung eines Strangs in einer Strangführung einer Stranggießanlage. Außerdem betrifft die Erfindung eine Kühlungsvorrichtung zur Sekundärkühlung eines Strangs in einer Strangführung einer Stranggießanlage.

Beim Stranggießen in einer Stranggießanlage wird in einer Kokille ein metallischer Strang gebildet und anschließend in einer Strangführung geführt und dabei weiter abgekühlt. Die Abkühlung des Strangs in der Strangführung wird als Sekundärkühlung bezeichnet, während eine Kühlung des Strangs in der Kokille Primärkühlung genannt wird. Bei der Sekundärkühlung wird mittels einer Kühlungsvorrichtung auf den Strang in der Regel ein Kühlmittel, beispielsweise Wasser oder ein Wasser-Luft-Gemisch, aufgebracht.

Aus der EP 2 527 061 A1 ist eine Sekundärkühleinrichtung und ein Kühlungsverfahren zur Sekundärkühlung eines Strangs in einer Stranggießanlage bekannt, bei der die Kühlleistung durch eine PWM Ansteuerung des Tastgrads eines Schaltventils eingestellt wird. Wie das Verhältnis zwischen dem maximalen und dem minimalen Kühlmitteleinzelstrom erhöht und zusätzlich auch bei kleinen Kühlmitteleinzelströmen die Ausbildung eines geeigneten Strahlprofils (insbesondere des Öffnungswinkels des Kühlmittelstrahls aus dem Kühlmittelauslass) erreicht werden kann, geht aus der Schrift nicht hervor.

Der Erfindung liegt die Aufgabe zugrunde, ein verbessertes Leitungsendsegment und eine verbesserte Kühlungsvorrichtung zur Sekundärkühlung eines Strangs in einer Stranggießanlage anzugeben. Insbesondere sollen ein Leitungsendsegment und eine Kühlungsvorrichtung zur Sekundärkühlung eines Strangs angegeben werden, mit welchem bzw. welcher ein zur Strangkühlung besonders geeignetes Strahlprofil eines Kühlmittelstrahls realisiert werden kann.

Die Aufgabe wird erfindungsgemäß hinsichtlich des Leitungsendsegments durch die Merkmale des Anspruchs 1 und hinsichtlich der Kühlungsvorrichtung durch die Merkmale des Anspruchs 10 gelöst.

Vorteilhafte Ausgestaltungen der Erfindung sind Gegenstand der weiteren Ansprüche.

Das erfindungsgemäße Leitungsendsegment einer Kühlungsvorrichtung zur Sekundärkühlung eines Strangs in einer Strangführung einer Stranggießanlage umfasst
- eine Auslassdüse mit einem Kühlmittelauslass zur Ausgabe von Kühlmittel,
- ein Schaltventil zum Ein- und Ausschalten von einem Kühlmitteleinzelstrom,
- ein Segmentrohr zur Führung von dem Kühlmittel zu dem Kühlmittelauslass der Auslassdüse und zur Führung eines Endabschnitts einer Steuerleitung zum Schalten des Schaltventils zu dem Schaltventil,
- einen Verbindungsflansch mit einer ersten Flanschöffnung zur Zuführung des Kühlmittels in das Segmentrohr und einer zweiten Flanschöffnung zur Führung der Steuerleitung in das Segmentrohr,
wobei
- der Verbindungsflansch an einem ersten Ende des Segmentrohrs und das Schaltventil an einem zweiten Ende des Segmentrohrs angeordnet ist,
- die Auslassdüse an dem Schaltventil angeordnet ist und
- das Segmentrohr ein Außenrohr und ein in dem Außenrohr verlaufendes Innenrohr aufweist, wobei zwischen dem Außenrohr und dem Innenrohr das Kühlmittel geführt wird und das Innenrohr den Endabschnitt der Steuerleitung bildet oder umgibt.

Die erfindungsgemäße Kühlungsvorrichtung zur Sekundärkühlung eines Strangs in einer Strangführung einer Stranggießanlage umfasst zumindest ein erfindungsgemäßes Leitungsendsegment.

Als Schaltventile des Leitungsendsegments eignet sich beispielsweise ein pneumatisch oder elektrisch oder elektromagnetisch oder hydraulisch schaltbares Ventile. Ein derartig ausgebildetes Schaltventil ist vorteilhaft kommerziell verfügbar und ermöglicht eine kostengünstige Realisierung eines ein- und abschaltbaren Kühlmitteleinzelstroms.

Bei einer bevorzugten Ausgestaltung ist vorgesehen, dass die Steuerleitung im Falle eines pneumatisch schaltbaren Schaltventils eine pneumatische Druckluftleitung, im Falle eines elektrisch oder elektromagnetisch schaltbaren Schaltventils eine elektrische Leitung und im Falle eines hydraulisch schaltbaren Schaltventils eine Hydraulikflüssigkeitsleitung ist.

Eine Weitergestaltung der Erfindung sieht vor, dass die Auslassdüse eine austauschbare Düsenspitze aufweist.

Eine austauschbare Düsenspitze ermöglicht vorteilhaft, ein Strahlprofil eines von dem Kühlmittelauslass abgegebenen Kühlmittelstrahls erforderlichenfalls in einfacher Weise durch den Austausch der Düsenspitze zu verändern.

Ferner kann vorgesehen sein, dass das Schaltventil auf das Segmentrohr, insbesondere durch eine Rohr-Ventil-Schraubverbindung, die von einem Außengewinde an einer Außenoberfläche des Segmentrohrs und einem korrespondierenden Innengewinde des Schaltventils gebildet wird, aufgeschraubt ist.

Die Auslassdüse kann eine Düsenspitze mit dem Kühlmittelauslass und einen Düsengrundkörper aufweisen. Weiterbildend kann vorgesehen sein, dass der Düsengrundkörper auf das Schaltventil, insbesondere durch eine Ventil-Düse-Schraubverbindung, die von einem Außengewinde an einer Außenoberfläche des Schaltventils und einem korrespondierenden Innengewinde des Düsengrundkörpers gebildet wird, aufgeschraubt ist.

Die Düsenspitze kann mit dem Düsengrundkörper, insbesondere durch ein Innengewindes des Düsenkörpers und ein korrespondierendes Außengewinde der Düsenspitze, verschraubt sein.

Bei einer bevorzugten Ausführungsvariante weist der Verbindungsflansch einen zwischen den Flanschöffnungen angeordneten Zentrierungsbolzen auf.

Weitere Ausgestaltungen der Kühlungsvorrichtung sehen wenigstens eine Längsreihe mehrerer entlang einer Transportrichtung des Strangs hintereinander angeordneter Kühlmittelauslässe und/oder wenigstens eine Querreihe mehrerer quer zu einer Transportrichtung des Strangs nebeneinander angeordneter Kühlmittelauslässe vor.

Diese Ausgestaltungen ermöglichen vorteilhaft eine über einen Abschnitt einer Strangführung gleichmäßig verteilte Sekundärkühlung eines Strangs, insbesondere wenn die Kühlungsvorrichtung jeweils mehrere Längs- und Querreihen von Kühlmittelauslässen aufweist.

Eine weitere Ausgestaltung der Kühlungsvorrichtung sieht eine Druckerfassungsvorrichtung zur Erfassung eines Kühlmitteldrucks oder einen Durchflussmesser zur Erfassung eines Kühlmittelstroms in einem Kühlmittelverteilungssystem der Kühlungsvorrichtung vor.

Eine derartige Druckerfassungsvorrichtung ermöglicht vorteilhaft eine Analyse und Überprüfung von Funktionen der Kühlungsvorrichtung, beispielsweise die Ermittlung eines Verstopfungsgrades von Kühlmittelauslässen, durch eine Auswertung der von der Druckerfassungsvorrichtung erfassten Signale. Außerdem kann ein Ist-Wert eines Kühlmitteldrucks oder Kühlmittelstroms zur Regelung des Kühlmitteldrucks oder Kühlmittelstroms im Kühlmittelverteilungssystem erfasst werden.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung eines erfindungsgemäßen Ausführungsbeispiels sowie eines nicht erfindungsgemäßen Ausführungsbeispiels, die im Zusammenhang mit den Zeichnungen näher erläutert werden. Dabei zeigen:
FIG 1 schematisch einen Ausschnitt einer Stranggießanlage in einer Seitenansicht,
FIG 2 schematisch ein erfindungsgemäßes Ausführungsbeispiel einer Kühlungsvorrichtung zur Sekundärkühlung eines Strangs in einer Stranggießanlage in einer perspektivischen Darstellung,
FIG 3 eine perspektivische Darstellung eines Leitungsendsegments einer Kühlungsvorrichtung zur Sekundärkühlung eines Strangs in einer Stranggießanlage,
FIG 4 schematisch ein nicht erfindungsgemäßes Ausführungsbeispiel einer Kühlungsvorrichtung zur Sekundärkühlung eines Strangs in einer Stranggießanlage in einer perspektivischen Darstellung,
FIG 5 ein Diagramm eines Kühlmitteldrucks in Abhängigkeit von einem Kühlmitteleinzelstrom einer Auslassdüse,
FIG 6 ein Diagramm eines zeitlichen Verlaufs eines pulsweitenmodulierten Kühlmitteleinzelstroms einer Auslassdüse,
FIG 7 diagrammatisch zeitliche Verläufe von pulsweitenmodulierten Kühlmittelströmen, die von einer Kühlungsvorrichtung zur Sekundärkühlung eines Strangs in einer Stranggießanlage ausgegeben werden,
FIG 8 einen Tastgrad D einer Pulsweitenmodulation eines Kühlmitteleinzelstroms in Abhängigkeit von dem Mittelwert des Kühlmitteleinzelstroms, und
FIG 9 einen Regelkreis zur Regelung eines Kühlmitteldrucks oder Kühlmittelstroms in einem Kühlmittelverteilungssystem.

Einander entsprechende Teile sind in allen Figuren mit den gleichen Bezugszeichen versehen.

Figur 1 zeigt schematisch einen Ausschnitt einer Stranggießanlage 1 in einer Seitenansicht. Dargestellt sind eine Kokille 3, eine Oszillationseinrichtung 4 zum Bewegen der Kokille 3 gegenüber eines Strangs 9, eine der Kokille 3 nachgeordnete Strangführung 5 und eine Kühlungsvorrichtung 7 der Stranggießanlage 1. Um die Komplexität der Figur nicht unnötig zu erhöhen, wurden die Strangführungsrollen 13 oberhalb des Strangs 9 sowie die Leitungssegmente 17.1 und die Kühlmittelauslässe 21 unterhalb des Strangs 9 nicht dargestellt. Dem Fachmann ist bekannt, dass ein Strang nach dem Austritt aus einer Kokille in der Sekundärkühlung typischerweise durch Strangführungsrollen ober- und unterhalb des Strangs geführt wird sowie die oben- und untenliegenden Breitseiten des Strangs gekühlt werden.

Der Kokille 3 wird eine metallische Schmelze zugeführt, aus der mit der Kokille 3 der metallische Strang 9 gebildet wird, der mit der Strangführung 5 geführt und entlang einer Transportrichtung 11 transportiert wird. Mit der Osszilationseinrichtung 4 werden Bewegungen der Kokille 4, insbesondere oszillierende Bewegungen (die Bewegungsrichtung ist durch einen Pfeil dargestellt) der Kokille 4, erzeugt, damit der Strang 9 nicht an einer Innenoberfläche der Kokille anhaftet. Die Strangführung 5 weist mehrere Strangführungsrollen 13 zur Stützung des Strangs 9 auf.

Die Kokille 3 weist eine Breitenverstellung zur Einstellung einer Breite des Strangs 9 aufweist, so dass mit der Kokille 3 Stränge 9 unterschiedlicher Breiten erzeugbar sind. Die Strangführung 5 weist eine Gießdickenverstellung zur Einstellung einer Dicke des Strangs 9 auf, so dass mit der Strangführung 5 Stränge 9 verschiedener Dicken erzeugbar sind.

Die Kühlungsvorrichtung 7 dient der Sekundärkühlung des Strangs 9 in der Strangführung 5. Die Kühlungsvorrichtung 7 umfasst ein Kühlmittelverteilungssystem 15 mit Leitungssegmenten 17.1 bis 17.4 zur Leitung eines Kühlmittels 19 und mehreren über die Strangführung 5 verteilten Kühlmittelauslässen 21 zur Ausgabe von Kühlmittel 19 auf den Strang 9. Anhand der Figuren 2 bis 4 werden unten verschiedene Ausführungsbeispiele von Kühlungsvorrichtungen 7 näher beschrieben. Das Kühlmittel 19 ist beispielsweise Wasser.

Die in Figur 1 dargestellte Stranggießanlage 1 ist zum so genannten horizontalen Stranggießen ausgebildet, bei dem der Strang 9 horizontal aus der Kokille 3 zu der Strangführung 5 ausgegeben wird. Die Erfindung, insbesondere eine erfindungsgemäße Kühlungsvorrichtung 7, ist jedoch nicht auf Stranggießanlagen 1 zum horizontalen Stranggießen beschränkt, sondern betrifft insbesondere auch Stranggießanlagen 1, die zum so genannten vertikalen Stranggießen ausgebildet sind, bei dem der Strang 9 vertikal durch eine Bodenöffnung der Kokille 3 aus der Kokille 3 zu der Strangführung 5 ausgegeben wird und die Strangführung 5 gebogen ausgeführt ist, so dass der Strang 9 entlang der Strangführung 5 von einer horizontalen in eine vertikale Lage gebracht wird.

Figur 2 zeigt schematisch ein erfindungsgemäßes Ausführungsbeispiel einer Kühlungsvorrichtung 7 zur Sekundärkühlung eines Strangs 9 in einer Stranggießanlage 1 in einer perspektivischen Darstellung. Dabei ist nur ein Abschnitt des Strangs 9 dargestellt, der sich im Bereich der Kühlungsvorrichtung 7 befindet. Ferner ist von diesem Abschnitt des Strangs 9 und von dem Kühlmittelverteilungssystem 15 der Kühlungsvorrichtung 7 nur jeweils ein Bereich dargestellt, der sich über eine Hälfte einer Breite des Strangs 9 von einem seitlichen Strangrand 9.1 des Strangs 9 bis zu einer parallel zur Transportrichtung 11 verlaufenden Mittelachse 9.2 des Strangs 9 erstreckt. Über die andere Hälfte der Breite des Strangs 9 erstreckt sich ein weiterer Bereich des Kühlmittelverteilungssystems 15, der ebenso ausgebildet ist wie der in Figur 2 dargestellte Bereich, wobei diese beiden Bereiche spiegelsymmetrisch sind bezüglich einer Spiegelung an einer Spiegelebene, die die Mittelachse 9.2 enthält und senkrecht zu einer Strangoberfläche 9.3 des Strangs 9 ist.

Die Kühlmittelauslässe 21 des Kühlmittelverteilungssystems 15 bilden mehrere Längsreihen entlang der Transportrichtung 11 des Strangs 9 hintereinander angeordneter Kühlmittelauslässe 21. Dabei sind die Längsreihen quer zu der Transportrichtung 11 des Strangs 9 nebeneinander angeordnet, so dass Kühlmittelauslässe 21 verschiedener Längsreihen Querreihen quer zu der Transportrichtung 11 nebeneinander angeordneter Kühlmittelauslässe 21 bilden.

Im in Figur 2 dargestellten Ausführungsbeispiel weist das Kühlmittelverteilungssystem 15 acht nebeneinander angeordnete Längsreihen von Kühlmittelauslässen 21 auf, wobei jede Längsreihe vier Kühlmittelauslässe 21 aufweist. Alternative Ausführungsbeispiele weisen eine von acht verschiedene Anzahl nebeneinander angeordneter Längsreihen von Kühlmittelauslässen 21 oder/und wenigstens eine Längsreihe mit einer von Vier verschiedenen Anzahl von Kühlmittelauslässen 21 auf.

Jeder Kühlmittelauslass 21 bildet ein dem Strang 9 zugewandtes Ende eines Leitungsendsegments 17.1, das senkrecht zu der Strangoberfläche 9.3 verläuft. Für jede Längsreihe von Kühlmittelauslässen 21 weist das Kühlmittelverteilungssystem 15 ein parallel zur Transportrichtung 11 verlaufendes Leitungslängssegment 17.2 auf, das die diese Kühlmittelauslässe 21 aufweisenden Leitungsendsegmente 17.1 miteinander verbindet. Das Kühlmittelverteilungssystem 15 weist ferner ein quer zur Transportrichtung 11 verlaufendes Leitungsquersegment 17.4 auf, das mit jedem Leitungslängssegment 17.2 über jeweils ein senkrecht zur Strangoberfläche 9.3 verlaufendes Leitungszwischensegment 17.3 verbunden ist. Jedes Leitungsendsegment 17.1 weist ferner zur Ausgabe von Kühlmittel 19 eine Auslassdüse 33 mit dem Kühlmittelauslass 21 auf, siehe dazu Figur 3.

In jedem Leitungsendsegment 17.1 ist ein Schaltventil 23 angeordnet, mit dem eine Kühlmittelzufuhr von Kühlmittel 19 zu dem Kühlmittelauslass 21 dieses Leitungsendsegments 17.1 unterbrechbar ist. Jedes Schaltventil 23 ist dabei als ein Auf-/Zu-Ventil ausgebildet, das zwei Betriebszustände aufweist, wobei das Schaltventil 23 in einem ersten Betriebszustand die Kühlmittelzufuhr zu dem Kühlmittelauslass 21 freigibt und in dem zweiten Betriebszustand die Kühlmittelzufuhr zu dem Kühlmittelauslass 21 sperrt. Eine Veränderung des Betriebszustands eines Schaltventils 23 wird hier als Schalten des Schaltventils 23 bezeichnet; ein Schalten von dem ersten in den zweiten Betriebszustand wird als Schließen des Schaltventils 23 bezeichnet und ein Schalten von dem zweiten in den ersten Betriebszustand wird als Öffnen des Schaltventils 23 bezeichnet. Durch jedes Schaltventil 23 ist also genau ein Kühlmitteleinzelstrom Q ein- und abschaltbar, der von einem Kühlmittelauslass 21 ausgegeben wird.

Die Schaltventile 23 sind über Steuerleitungen 25.1 bis 25.4 mit einer Steuereinheit 27 verbunden und durch die Steuereinheit 27 schaltbar. Dabei verbindet jede Steuerleitung 25.1 bis 25.4 die Schaltventile 23 einer Längsreihe von Kühlmittelauslässen 21 mit der Steuereinheit 27. Die Steuerleitungen 25.1 bis 25.4 können zumindest abschnittsweise in Rohren von Leitungssegmenten 17.1 bis 17.4 verlaufen, vgl. die Beschreibung von Figur 3 unten.

Die Schaltventile 23 sind als pneumatisch oder elektrisch oder elektromagnetisch oder hydraulisch schaltbare Ventile ausgebildet. Entsprechend sind die Steuerleitungen 25.1 bis 25.4 im Falle pneumatisch schaltbarer Schaltventile 23 pneumatische Druckluftleitungen, im Falle elektrisch oder elektromagnetisch schaltbarer Schaltventile 23 elektrische Leitungen und im Falle hydraulisch schaltbarer Schaltventile 23 Hydraulikflüssigkeitsleitungen.

Die Steuereinheit 27 ist dazu ausgebildet, die Schaltventile 23 in einer unten beschriebenen Weise zu schalten.

Die Kühlungsvorrichtung 7 umfasst ferner eine Druckerfassungsvorrichtung 29 zur Erfassung des Kühlmitteldrucks P in dem Kühlmittelverteilungssystem 15. Die von der Druckerfassungsvorrichtung 29 erfassten Signale werden über eine Drucksignalleitung 31 der Steuereinheit 27 zugeführt. Die Steuereinheit 27 wertet diese Signale zu einer Analyse und Überprüfung von Funktionen der Kühlungsvorrichtung 7, beispielsweise zur Ermittlung eines Verstopfungsgrades der Kühlmittelauslässe 21, aus.

Figur 3 zeigt eine perspektivische Darstellung eines Leitungsendsegments 17.1. Das Leitungsendsegment 17.1 umfasst ein Segmentrohr 35, einen Verbindungsflansch 37, ein Schaltventil 23 und eine Auslassdüse 33.

Der Verbindungsflansch 37 ist an einem ersten Ende des Segmentrohrs 35 angeordnet und mit einem Leitungslängssegment 17.2 verbindbar. An dem zweiten Ende des Segmentrohrs 35 ist das Schaltventil 23 angeordnet, das auf dieses Ende des Segmentrohrs 35 beispielsweise durch eine Rohr-Ventil-Schraubverbindung 39, die von einem Außengewinde an der Außenoberfläche des Segmentrohrs 35 und einem korrespondierenden Innengewinde des Schaltventils 23 gebildet wird, aufschraubbar ist.

Die Auslassdüse 33 weist eine Düsenspitze 33.1 mit einem Kühlmittelauslass 21 und einen Düsengrundkörper 33.2 auf. Der Düsengrundkörper 33.2 ist an dem Schaltventil 23 angeordnet und auf das Schaltventil 23 beispielsweise durch eine Ventil-Düse-Schraubverbindung 41, die von einem Außengewinde an der Außenoberfläche des Schaltventils 23 und einem korrespondierenden Innengewinde des Düsengrundkörpers 33.2 gebildet wird, aufschraubbar. Die Düsenspitze 33.1 ist an dem Düsengrundkörper 33.2 angeordnet. Beispielsweise weist der Düsenkörper 33.2 ein Innengewinde auf, das zu einem Außengewinde der Düsenspitze 33.1 korrespondiert, so dass die Düsenspitze 33.1 lösbar mit dem Düsenkörper 33.2 verbindbar ist. Dadurch kann durch einen Wechsel der Düsenspitze 33.1 vorteilhaft ein Strahlprofil eines von der Auslassdüse 33 ausgegebenen Kühlmittelstrahls verändert werden.

Das Segmentrohr 35 dient der Führung von Kühlmittel 19 zu dem Kühlmittelauslass 21 und der Führung eines Endabschnitts einer Steuerleitung 25.1 bis 25.4 zu dem Schaltventil 23. Dazu weist das Segmentrohr 35 beispielsweise ein Außenrohr und ein in dem Außenrohr verlaufendes Innenrohr auf, wobei zwischen dem Außenrohr und dem Innenrohr Kühlmittel 19 geführt wird und das Innenrohr den Endabschnitt einer Steuerleitung 25.1 bis 25.4 bildet oder umgibt. Der Verbindungsflansch 37 weist zwei Flanschöffnungen 37.1, 37.2 auf, wobei eine erste Flanschöffnung 37.1 der Zuführung von Kühlmittel 19 in das Segmentrohr 35 dient und die zweite Flanschöffnung 37.2 der Führung der Steuerleitung 25.1 bis 25.4 in das Segmentrohr 35 dient. Der Verbindungsflansch 37 weist ferner einen zwischen den Flanschöffnungen 37.1, 37.2 angeordneten Zentrierungsbolzen 42 auf, um das Leitungsendsegment 17.1 einfacher montieren und ausrichten zu können.

Figur 4 zeigt schematisch ein nicht erfindungsgemäßes Ausführungsbeispiel einer Kühlungsvorrichtung 7 zur Sekundärkühlung eines Strangs 9 in einer Stranggießanlage 1 in einer zu Figur 2 analogen perspektivischen Darstellung. Das in Figur 4 dargestellte Ausführungsbeispiel unterscheidet sich von dem in den Figuren 2 und 3 dargestellten Ausführungsbeispiel dadurch, dass nicht in den Leitungsendsegmenten 17.1 jeweils ein Schaltventil 23 für einen Kühlmittelauslass 21 angeordnet ist, sondern dass für jede Längsreihe von Kühlmittelauslässen 21 nur jeweils ein über eine Steuerleitung 25.1 bis 25.4 mit der Steuereinheit 27 verbundenes Schaltventil 23 in einem Leitungszwischensegment 17.3 angeordnet ist, so dass durch jedes dieser Schaltventile 23 eine Kühlmittelzufuhr von dem Leitungsquersegment 17.4 zu einem Leitungslängssegment 17.2 und allen damit verbundenen Leitungsendsegmenten 17.1 unterbrechbar ist. Ferner ist im Unterschied zu dem in den Figuren 2 und 3 dargestellten Ausführungsbeispiel in jedem Leitungsendsegment 17.1 ein Rückschlagventil 43 angeordnet, um nach dem Sperren einer Kühlmittelzufuhr zu dem Leitungsendsegment 17.1 durch das entsprechende Schaltventil 23 eine Ausgabe von Kühlmittel 19, das sich in Leitungssegmenten 17.1 bis 17.3 zwischen dem Schaltventil 23 und Rückschlagventil 43 befindet, auf den Strang 9 zu verhindern.

Abgesehen von diesen Unterschieden ist die Kühlungsvorrichtung 7 des in Figur 4 dargestellten Ausführungsbeispiels analog zu dem in den Figuren 2 und 3 dargestellten Ausführungsbeispiel ausgebildet. Insbesondere sind die Schaltventile 23 wie die Schaltventile 23 des in den Figuren 2 und 3 dargestellten Ausführungsbeispiels als Auf-/Zu-Ventile ausgebildet, die durch die Steuereinheit 27 in unten näher beschriebener Weise schaltbar sind. Die Leitungsendsegmente 17.1 weisen jeweils wiederum eine Auslassdüse 33 auf, deren Düsenspitze 33.1 vorzugsweise austauschbar ausgeführt ist.

Gegenüber dem in den Figuren 2 und 3 dargestellten Ausführungsbeispiel erfordert das in Figur 4 dargestellte Ausführungsbeispiel vorteilhaft weniger Schaltventile 23. Gegenüber dem in Figur 4 dargestellten Ausführungsbeispiel ermöglicht das in den Figuren 2 und 3 dargestellte Ausführungsbeispiel jedoch eine höhere Taktfrequenz der pulsweitenmodulierten Schaltung der Schaltventile 23 (bei Verwendung gleichartiger Schaltventile 23 in beiden Ausführungsbeispielen), ermöglicht bei einer individuellen Ansteuerung der Schaltventile 23 eine flexiblere Steuerung der Kühlung und reduziert die Auswirkungen eines Ausfalls eines einzelnen Schaltventils 23, da sich ein solcher Ausfall auf einen kleineren Oberflächenbereich des Strangs 9 auswirkt.

Die Figuren 5 bis 7 illustrieren ein Kühlungsverfahren zur Sekundärkühlung eines Strangs 9 in einer Stranggießanlage 1 mit einer Kühlungsvorrichtung 7, die wie eines der in den Figuren 2 bis 4 dargestellten Ausführungsbeispiele ausgebildet ist.

Figur 5 zeigt ein Diagramm für einen Kühlmitteldruck P in Abhängigkeit von einen Kühlmitteleinzelstrom Q durch eine Auslassdüse 33 der Kühlungsvorrichtung 7, die wie eines der in den Figuren 2 und 4 darstellten Ausführungsbeispiele ausgebildet ist. Bei dem Kühlungsverfahren wird der von der Auslassdüse 33 durch den Kühlmittelauslass 21 abgegebene Kühlmitteleinzelstrom Q in wenigstens einem Strombereich ΔQ für seinen zeitlichen Mittelwert Q̅ durch eine pulsweitenmodulierte Ansteuerung eines Schaltventils 23 ein- und abgeschaltet und somit selbst pulsweitenmoduliert, siehe Figur 6. In dem in Figur 5 dargestellten Beispiel wird dieser Strombereich ΔQ von einem Schwellenstrom Q_{S} begrenzt, der zu einem Schwellendruck P_{S} korrespondiert. Darstellt sind ferner ein Maximaldruck P_{M} und ein korrespondierender Maximalstrom Q_{M}, für welche die Auslassdüse 33 ausgelegt ist.

Der Schwellenstrom Q_{S} wird dabei derart vorgegeben, dass der Kühlmitteldruck P unterhalb des korrespondierenden Schwellendrucks P_{S} nicht mehr ausreicht, um ein vorgesehenes Strahlprofil eines von der Auslassdüse 33 ausgegebenen Kühlmittelstrahls, insbesondere einen vorgesehenen Öffnungswinkel des Kühlmittelstrahls, zu realisieren, um einen ausreichend großen Bereich der Strangoberfläche 9.3 mit dem Kühlmittelstrahl abzudecken.

Oberhalb des Schwellenstroms Q_{S} werden die Kühlmitteleinzelströme Q in der üblichen Weise, d. h. ohne Pulsweitenmodulation ausgegeben. Dazu werden die Schaltventile 23 der zu erzeugenden Kühlmitteleinzelströme Q geöffnet und der Kühlmitteldruck P oder ein Kühlmittelstrom in dem Kühlmittelverteilungssystem 15 wird mittels eines Regelkreises 45 auf einen von den zu erzeugenden Kühlmitteleinzelströmen Q abhängigen Sollwert geregelt, siehe dazu Figur 9.

Figur 6 zeigt einen Verlauf eines pulsweitenmodulierten Kühlmitteleinzelstroms Q einer Auslassdüse 33 in Abhängigkeit von einer Zeit t. Die Pulsweitenmodulation hat eine Taktperiode der Periodenlänge T bzw. eine Taktfrequenz 1/T. In dem dargestellten Beispiel hat der Kühlmitteleinzelstrom Q in einer ersten Hälfte jeder Taktperiode einen konstanten, von Null verschiedenen Strompulswert Q_{P} und verschwindet in der zweiten Hälfte jeder Taktperiode. Dementsprechend ist der zeitliche Mittelwert Q̅ des Kühlmitteleinzelstroms Q in diesem Beispiel halb so groß wie der Strompulswert Q_{P}.

Durch die Pulsweitenmodulation können mit einem Strompulswert Q_{P}, der größer als der Schwellenstrom Q_{S} ist, Mittelwerte Q̅ eines Kühlmitteleinzelstroms Q realisiert werden, die kleiner als der Schwellenstrom Q_{S} sind. Mit anderen Worten können Kühlmitteleinzelströme Q realisiert werden, deren zeitliche Mittelwerte Q̅ kleiner als der Schwellenstrom Q_{S} sind und die dennoch ein vorgesehenes Strahlprofil eines von der Auslassdüse 33 ausgegebenen Kühlmittelstrahls erzeugen.

Figur 7 zeigt diagrammatisch zeitliche Verläufe von Kühlmittelströmen Q₁ bis Q₄ und eines Kühlmittelgesamtstroms Q_{G}, die von einer Kühlungsvorrichtung 7 zur Sekundärkühlung eines Strangs 9 in einer Stranggießanlage 1 infolge einer pulsweitenmodulierten Schaltung der Schaltventile 23 ausgegeben werden. Dabei ist die Kühlungsvorrichtung 7 wie eines der in den Figuren 2 oder 4 dargestellten Ausführungsbeispiele ausgebildet, wobei sich Figur 7 zur Vereinfachung der Darstellung auf eine Kühlungsvorrichtung 7 mit nur vier Längsreihen von Kühlmittelauslässen 21 statt wie in den Ausführungsbeispielen der Figuren 2 und 4 acht Längsreihen bezieht (Figur 7 kann auch zeitliche Verläufe von Kühlmittelströmen Q₁ bis Q₄ und eines Kühlmittelgesamtstroms Q_{G} der in den Figuren 2 oder 4 dargestellten Hälften der jeweiligen Kühlungsvorrichtungen 7 darstellen, wobei die jeweils nicht dargestellten anderen Hälften analog gesteuert werden).

Die Kühlmittelströme Q₁ bis Q₄ werden jeweils von allen Kühlmittelauslässen 21 einer Längsreihe zusammen ausgegeben und sind daher jeweils eine Summe der Kühlmitteleinzelströme Q der Kühlmittelauslässe 21 einer Längsreihe, wobei die Kühlmitteleinzelströme Q jeweils analog zu Figur 6 pulsweitenmoduliert sind. Der Kühlmittelgesamtstrom Q_{G} wird von den Kühlmittelauslässen 21 aller dieser Längsreihen zusammen ausgegeben und ist die Summe der Kühlmittelströme Q₁ bis Q₄.

Die Schaltventile 23 werden von der Steuereinheit 27 pulsweitenmoduliert mit einer Taktperiode der Periodenlänge T bzw. mit einer Taktfrequenz 1/T geschaltet. Dabei werden die Schaltventile 23 für die verschiedenen Längsreihen von Kühlmittelauslässen 21 zeitversetzt zueinander geschaltet, so dass der Kühlmittelgesamtstrom Q_{G} zeitlich konstant ist. In dem in Figur 7 dargestellten Beispiel werden die Schaltventile 23 derart geschaltet, dass ein erster Kühlmittelstrom Q₁ während einer zweiten Hälfte jeder Taktperiode verschwindet, ein zweiter Kühlmittelstrom Q₂ während eines ersten und letzten Viertels jeder Taktperiode verschwindet, ein dritter Kühlmittelstrom Q₃ während der ersten Hälfte jeder Taktperiode verschwindet, ein vierter Kühlmittelstrom Q₄ während eines zweiten und dritten Viertels jeder Taktperiode verschwindet und die Kühlmittelströme Q₁ bis Q₄ in den verbleibenden Zeiten einen konstanten, für alle Längsreihen gleichen, von Null verschiedenen Wert annehmen, der halb so groß wie der Kühlmittelgesamtstrom Q_{G} ist.

Der Kühlmittelgesamtstrom Q_{G} wird dabei bei der Pulsweitenmodulation auf einen vorgegebenen Sollwert geregelt. Dazu wird ein Istwert des Kühlmittelgesamtstroms Q_{G} ermittelt und ein Tastgrad D und die Periodenlänge T der Pulsweitenmodulation werden in Abhängigkeit von einer Abweichung des ermittelten Istwertes von dem Sollwert geregelt. Unter dem Tastgrad D der Pulsweitenmodulation wird wie üblich das Verhältnis einer Pulsdauer während einer Taktperiode zu der Periodenlänge T verstanden. In den in den Figuren 6 und 7 dargestellten Beispielen beträgt der Tastgrad D beispielsweise jeweils 50%. Um den Istwert des Kühlmittelgesamtstroms Q_{G} zu ermitteln, werden beispielsweise jeweils Kühlmitteldrücke P in Leitungssegmenten 17.1 bis 17.4, über die Kühlmitteleinzelströme Q ausgegeben werden, erfasst und daraus mittels Strom-Druck-Kennlinien auf die jeweils ausgegebenen Kühlmitteleinzelströme Q geschlossen. Der Istwert des Kühlmittelgesamtstroms Q_{G} wird dann als Summe dieser Kühlmitteleinzelströme Q, jeweils multipliziert mit dem jeweiligen Tastgrad D der Pulsweitenmodulation, gebildet.

Figur 8 zeigt den Tastgrad D der Pulsweitenmodulation eines Kühlmitteleinzelstroms Q in Abhängigkeit von dem Mittelwert Q̅ des Kühlmitteleinzelstroms Q in dem Strombereich ΔQ. In dem Strombereich ΔQ liegende zeitliche Mittelwerte Q̅ der Kühlmitteleinzelströme Q werden erzeugt, indem der Kühlmitteldruck P in dem Kühlmittelverteilungssystem 15 auf einen konstanten Druckwert, der mindestens so groß wie der Schwellendruck P_{S} ist, eingestellt wird und jeder Kühlmitteleinzelstrom Q durch eine pulsweitenmodulierte Ansteuerung eines Schaltventils 23 mit einem von dem zu erzeugenden Mittelwert Q̅ abhängigen Tastgrad D pulsweitenmoduliert wird. Der Tastgrad D steigt daher innerhalb des Strombereichs ΔQ mit steigendem Mittelwert Q̅ bis zu einem Tastgradendwert Dₘ an. Im Fall, dass der Kühlmitteldruck P in dem Kühlmittelverteilungssystem 15 auf den Schwellendruck P_{S} eingestellt wird, nimmt der Tastgradendwert Dₘ beispielsweise den Wert 1 an. Wenn der Kühlmitteldruck P in dem Kühlmittelverteilungssystem 15 auf einen größeren Druckwert eingestellt wird, ist der Tastgradendwert Dₘ entsprechend kleiner.

Bei dem Kühlungsverfahren wird ferner eine Auswahl von Kühlmittelauslässen 21, durch die Kühlmitteleinzelströme Q ausgegeben werden, in Abhängigkeit von einer Breite des Strangs 9 getroffen. Dabei werden durch Kühlmittelauslässe 21, die zur Kühlung des Strangs 9 nicht benötigt werden, da sie sich neben der Strangoberfläche 9.3 befinden, beispielsweise nur jeweils Ausblasluft in einer Pulspause oder ein kurzer Wasserpuls abgegeben, um ein Verstopfen dieser Kühlmittelauslässe 21 zu verhindern.

Figur 9 zeigt einen Regelkreis 45 zur Regelung eines Kühlmitteldrucks P oder Kühlmittelstroms in dem Kühlmittelverteilungssystem 15, um Kühlmitteleinzelströme Q zu erzeugen, die größer als der Schwellenstrom Q_{S} sind. Die Regelgröße R des Regelkreises 45 ist daher der Kühlmitteldruck P oder Kühlmittelstrom in dem Kühlmittelverteilungssystem 15. Eine Führungsgröße S des Regelkreises 45 ist dementsprechend ein von den Kühlmitteleinzelströmen Q abhängiger Sollwert des Kühlmitteldrucks P oder Kühlmittelstroms in dem Kühlmittelverteilungssystem 15. Der Regelkreis 45 umfasst einen Regler 47, eine Regelstrecke 49 und ein Messglied 51. Der Regler 47 ist eine Pumpe zur direkten Erzeugung eines Kühlmitteldrucks P oder Kühlmittelstroms in dem Kühlmittelverteilungssystem 15, oder eine Pumpe mit einem ihr nachgeschalteten Druck- oder Stromregler zur Reduzierung eines von der Pumpe erzeugten Kühlmitteldrucks P oder Kühlmittelstroms in dem Kühlmittelverteilungssystem 15. Die Regelstrecke 49 ist das Kühlmittelverteilungssystem 15. Das Messglied 51 ist eine Druckerfassungsvorrichtung 29 zur Erfassung des Kühlmitteldrucks P oder eine Stromerfassungsvorrichtung zur Erfassung eines Kühlmittelstroms in dem Kühlmittelverteilungssystem 15. Zur Regelung der Regelgröße R wird eine Regelabweichung E der Regelgröße R von der Führungsgröße S gebildet. Der Regler 47 erzeugt eine von der Regelabweichung E abhängige Stellgröße U, um die Regelabweichung B zu reduzieren.

Obwohl die Erfindung im Detail durch ein bevorzugtes Ausführungsbeispiel (vgl. Figuren 2 und 3) näher illustriert und beschrieben wurde, so ist die Erfindung nicht durch das offenbarte Beispiel eingeschränkt und andere Variationen können vom Fachmann hieraus abgeleitet werden, ohne den Schutzumfang der Erfindung zu verlassen.

### Bezugszeichenliste

- 1: Stranggießanlage
- 3: Kokille
- 4: Oszillationseinrichtung
- 5: Strangführung
- 7: Kühlungsvorrichtung
- 9: Strang
- 9.1: Strangrand
- 9.2: Mittelachse
- 9.3: Strangoberfläche
- 11: Transportrichtung
- 13: Strangführungsrolle
- 15: Kühlmittelverteilungssystem
- 17.1: Leitungsendsegment
- 17.2: Leitungslängssegment
- 17.3: Leitungszwischensegment
- 17.4: Leitungsquersegment
- 19: Kühlmittel
- 21: Kühlmittelauslass
- 23: Schaltventil
- 25.1 bis 25.4: Steuerleitung
- 27: Steuereinheit
- 29: Druckerfassungsvorrichtung
- 31: Drucksignalleitung
- 33: Auslassdüse
- 33.1: Düsenspitze
- 33.2: Düsenkörper
- 35: Segmentrohr
- 37: Verbindungsflansch
- 37.1, 37.2: Flanschöffnung
- 39: Rohr-Ventil-Schraubverbindung
- 41: Ventil-Düse-Schraubverbindung
- 42: Zentrierungsbolzen
- 43: Rückschlagventil
- 45: Regelkreis
- 47: Regler
- 49: Regelstrecke
- 51: Messglied
- D: Tastgrad
- Dₘ: Tastgradendwert
- E: Regelabweichung
- P: Kühlmitteldruck
- P_{S}: Schwellendruck
- P_{M}: Maximaldruck
- R: Regelgröße
- Q: Kühlmitteleinzelstrom
- Q_{P}: Strompulswert
- Q₁ bis Q₄: Kühlmittelstrom
- Q_{G}: Kühlmittelgesamtstrom
- Q_{S}: Schwellenstrom
- Q_{M}: Maximalstrom
- ΔQ: Strombereich
- Q̅: Mittelwert
- S: Führungsgröße
- t: Zeit
- T: Periodenlänge
- U: Stellgröße

## Patentansprüche

1. Leitungsendsegment (17.1) einer Kühlungsvorrichtung (7) zur Sekundärkühlung eines Strangs (9) in einer Strangführung (5) einer Stranggießanlage (1), das Leitungsendsegment (17.1) umfassend
- eine Auslassdüse (33) mit einem Kühlmittelauslass (21) zur Ausgabe von Kühlmittel (19),
- ein Schaltventil (23) zum Ein- und Ausschalten von einem Kühlmitteleinzelstrom (Q),
- ein Segmentrohr (35) zur Führung von dem Kühlmittel (19) zu dem Kühlmittelauslass (21) der Auslassdüse (33) und zur Führung eines Endabschnitts einer Steuerleitung (25.1 bis 25.4) zum Schalten des Schaltventils (23) zu dem Schaltventil (23),
- einen Verbindungsflansch (37) mit einer ersten Flanschöffnung (37.1) zur Zuführung des Kühlmittels (19) in das Segmentrohr (35) und einer zweiten Flanschöffnung (37.2) zur Führung der Steuerleitung (25.1 bis 25.4) in das Segmentrohr (35),
wobei
- der Verbindungsflansch (37) an einem ersten Ende des Segmentrohrs (35) und das Schaltventil (23) an einem zweiten Ende des Segmentrohrs (35) angeordnet ist,
- die Auslassdüse (33) an dem Schaltventil (23) angeordnet ist und
- das Segmentrohr (35) ein Außenrohr und ein in dem Außenrohr verlaufendes Innenrohr aufweist, wobei zwischen dem Außenrohr und dem Innenrohr das Kühlmittel (19) geführt wird und das Innenrohr den Endabschnitt der Steuerleitung (25.1 bis 25.4) bildet oder umgibt.

2. Leitungsendsegment (17.1) nach Anspruch 1, **dadurch gekennzeichnet, dass** das Schaltventil (23) ein pneumatisch oder elektrisch oder elektromagnetisch oder hydraulisch schaltbares Schaltventil (23) ist.

3. Leitungsendsegment (17.1) nach Anspruch 2, **dadurch gekennzeichnet, dass** die Steuerleitung (25.1 bis 25.4) im Falle eines pneumatisch schaltbaren Schaltventils (23) eine pneumatische Druckluftleitung, im Falle eines elektrisch oder elektromagnetisch schaltbaren Schaltventils (23) eine elektrische Leitung und im Falle eines hydraulisch schaltbaren Schaltventils (23) eine Hydraulikflüssigkeitsleitung ist.

4. Leitungsendsegment (17.1) nach einem der vorhergehenden Ansprüche, **dadurch gekennzeichnet, dass** die Auslassdüse (33) eine austauschbare Düsenspitze (33.1) aufweist.

5. Leitungsendsegment (17.1) nach einem der vorhergehenden Ansprüche, **dadurch gekennzeichnet, dass** das Schaltventil (23) auf das Segmentrohr (35), insbesondere durch eine Rohr-Ventil-Schraubverbindung (39), die von einem Außengewinde an einer Außenoberfläche des Segmentrohrs (35) und einem korrespondierenden Innengewinde des Schaltventils (23) gebildet wird, aufgeschraubt ist.

6. Leitungsendsegment (17.1) nach einem der vorhergehenden Ansprüche, **dadurch gekennzeichnet, dass** die Auslassdüse (33) eine Düsenspitze (33.1) mit dem Kühlmittelauslass (21) und einen Düsengrundkörper (33.2) aufweist.

7. Leitungsendsegment (17.1) nach dem vorhergehenden Anspruch, **dadurch gekennzeichnet, dass** der Düsengrundkörper (33.2) auf das Schaltventil (23), insbesondere durch eine Ventil-Düse-Schraubverbindung 41, die von einem Außengewinde an einer Außenoberfläche des Schaltventils (23) und einem korrespondierenden Innengewinde des Düsengrundkörpers (33.2) gebildet wird, aufgeschraubt ist.

8. Leitungsendsegment (17.1) nach einem der vorhergehenden Ansprüche 6 oder 7, **dadurch gekennzeichnet, dass** die Düsenspitze (33.1) mit dem Düsengrundkörper 33.2, insbesondere durch ein Innengewindes des Düsenkörpers (33.2) und ein korrespondierendes Außengewinde der Düsenspitze (33.1), verschraubt ist.

9. Leitungsendsegment (17.1) nach einem der vorhergehenden Ansprüche, **dadurch gekennzeichnet, dass** der Verbindungsflansch (37) einen zwischen den Flanschöffnungen (37.1, 37.2) angeordneten Zentrierungsbolzen (42) aufweist.

10. Kühlungsvorrichtung (7) zur Sekundärkühlung eines Strangs (9) in einer Strangführung (5) einer Stranggießanlage (1), die Kühlungsvorrichtung (7) umfassend zumindest ein Leitungsendsegment (17.1) nach mindestens einem der voranstehenden Ansprüche.

## Claims

1. Line end segment (17.1) of a coupling device (7) for the secondary cooling of a strand (9) in a strand guide (5) of a continuous casting installation (1), the line end segment (17.1) comprising
- an outlet nozzle (33) with a coolant outlet (21) for discharging coolant (19),
- a switchover valve (23) for switching an individual coolant stream (Q) on and off,
- a segmented pipe (35) for guiding the coolant (19) to the coolant outlet (21) of the outlet nozzle (33) and for guiding an end portion of a control line (25.1 to 25.4) for switching the switchover valve (23) to the switchover valve (23),
- a connecting flange (37) with a first flange opening (37.1) for feeding the coolant (19) into the segmented pipe (35) and a second flange opening (37.2) for guiding the control line (25.1 to 25.4) into the segmented pipe (35), wherein
- the connecting flange (37) is arranged at a first end of the segmented pipe (35) and the switchover valve (23) is arranged at a second end of the segmented pipe (35),
the outlet nozzle (33) is arranged at the switchover valve (23) and
- the segmented pipe (35) has an outer pipe and an inner pipe running in the outer pipe, wherein the coolant (19) is guided between the outer pipe and the inner pipe and the inner pipe forms or surrounds the end portion of the control line (25.1 to 25.4).

2. Line end segment (17.1) according to Claim 1, **characterized in that** the switchover valve (23) is a pneumatically or electrically or electromagnetically or hydraulically switchable switchover valve (23).

3. Line end segment (17.1) according to Claim 2, **characterized in that** the control line (25.1 to 25.4) in the case of a pneumatically switchable switchover valve (23) is a pneumatic compressed air line, in the case of an electrically or electromagnetically switchable switchover valve (23) is an electrical line and in the case of a hydraulically switchable switchover valve (23) is a hydraulic fluid line.

4. Line end segment (17.1) according to one of the preceding claims, **characterized in that** the outlet nozzle (33) has an exchangeable nozzle tip (33.1).

5. Line end segment (17.1) according to one of the preceding claims, **characterized in that** the switchover valve (23) is screwed onto the segmented pipe (35), in particular by a pipe-valve screw connection (39), which is formed by an external thread on an outer surface of the segmented pipe (35) and a corresponding internal thread of the switchover valve (23).

6. Line end segment (17.1) according to one of the preceding claims, **characterized in that** the outlet nozzle (33) has a nozzle tip (33.1) with the coolant outlet (21) and a nozzle main body (33.2).

7. Line end segment (17.1) according to the preceding claims, **characterized in that** the nozzle main body (33.2) is screwed onto the switchover valve (23), in particular by a valve-nozzle screw connection (41), which is formed by an external thread on an outer surface of the switchover valve (23) and a corresponding internal thread of the nozzle main body (33.2).

8. Line end segment (17.1) according to one of the preceding Claims 6 or 7, **characterized in that** the nozzle tip (33.1) is screwed to the nozzle main body (33.2), in particular by an internal thread of the nozzle body (33.2) and a corresponding external thread of the nozzle tip (33.1).

9. Line end segment (17.1) according to one of the preceding claims, **characterized in that** the connecting flange (37) has a centring bolt (42) arranged between the flange openings (37.1, 37.2) .

10. Coiling device (7) for the secondary cooling of a strand (9) in a strand guide (5) of a continuous casting installation (1), the cooling device (7) comprising at least one line end segment (17.1) according to at least one of the preceding claims.

## Revendications

1. Segment d'extrémité de guidage (17.1) d'un dispositif de refroidissement (7) pour le refroidissement secondaire d'une coulée (9) dans un guidage de coulée (5) d'une installation de coulée continue (1), le segment d'extrémité de guidage (17.1) comprenant :
- une buse de sortie (33) comprenant une sortie de réfrigérant (21) pour fournir du réfrigérant (19),
- une soupape de commande (23) pour activer et désactiver un courant individuel de réfrigérant (Q),
- un tube de segment (35) pour guider le réfrigérant (19) vers la sortie de réfrigérant (21) de la buse de sortie (33) et pour diriger un tronçon d'extrémité d'une ligne de commande (25.1 à 25.4) pour commander la soupape de commande (23), vers la soupape de commande (23),
- une bride de raccordement (37) ayant une première ouverture de bride (37.1) pour alimenter le réfrigérant (19) dans le tube de segment (35) et une seconde ouverture de bride (37.2) pour diriger la ligne de commande (25.1 à 25.4) dans le tube de segment (35),
dans lequel la bride de raccordement (37) est disposée sur une première extrémité du tube de segment (35) et la soupape de commande (23) sur une deuxième extrémité du tube de segment (35),
- la buse de sortie (33) est disposée sur la soupape de commande (23) et
- le tube de segment (35) présente un tube extérieur et un tube intérieur passant dans le tube extérieur, dans lequel le réfrigérant (19) est dirigé entre le tube extérieur et le tube intérieur, et le tube intérieur forme ou entoure le tronçon d'extrémité de la ligne de commande (25.1 à 25.4).

2. Segment d'extrémité de guidage (17.1) selon la revendication 1, **caractérisé en ce que** la soupape de commande (23) est une soupape de commande (23) pouvant être commandée de façon pneumatique ou électrique ou électromagnétique ou hydraulique.

3. Segment d'extrémité de guidage (17.1) selon la revendication 2, **caractérisé en ce que** la ligne de commande (25.1 à 25.4) est une ligne d'air comprimé en cas de soupape de commande (23) pouvant être commandée de façon pneumatique, une ligne électrique en cas de soupape de commande (23) pouvant être commandée de façon électrique ou électromagnétique et une ligne de fluide hydraulique en cas de soupape de commande (23) pouvant être commandée de façon hydraulique.

4. Segment d'extrémité de guidage (17.1) selon l'une des revendications précédentes, **caractérisé en ce que** la buse de sortie (33) présente un embout de buse (33.1) pouvant être changé.

5. Segment d'extrémité de guidage (17.1) selon l'une des revendications précédentes, **caractérisé en ce que** la soupape de commande (23) est vissée sur le tube de segment (35), en particulier par une liaison vissée tube-soupape (39) qui est formée par un filetage mâle sur une surface extérieure du tube de segment (35) et un filetage femelle correspondant de la soupape de commande (23).

6. Segment d'extrémité de guidage (17.1) selon l'une des revendications précédentes, **caractérisé en ce que** la buse de sortie (33) présente un embout de buse (33.1) avec la sortie de réfrigérant (21) et un corps de base de buse (33.2).

7. Segment d'extrémité de guidage (17.1) selon la revendication précédente, **caractérisé en ce que** le corps de base de buse (33.2) est vissé sur la soupape de commande (23), en particulier par une liaison vissée soupape-buse (41) qui est formée par un filetage mâle sur une surface extérieure de la soupape de commande (23) et un filetage femelle correspondant du corps de base de buse (33.2).

8. Segment d'extrémité de guidage (17.1) selon l'une des revendications 6 ou 7, **caractérisé en ce que** l'embout de buse (33.1) est vissé avec le corps de base de buse (33.2), en particulier par un filetage femelle du corps de buse (33.2) et un filetage mâle correspondant de l'embout de buse (33.1).

9. Segment d'extrémité de guidage (17.1) selon l'une des revendications précédentes, **caractérisé en ce que** la bride de raccordement (37) présente un boulon de centrage (42) disposé entre les ouvertures de bride (37.1, 37.2).

10. Dispositif de refroidissement (7) pour le refroidissement secondaire d'une coulée (9) dans un guidage de coulée (5) d'une installation de coulée continue (1), le dispositif de refroidissement (7) comprenant au moins un segment d'extrémité de ligne (17.1) selon au moins l'une des revendications précédentes.
